# EUROPÄISCHE PATENTANMELDUNG

(11) **EP 2 100 847 A1**
(43) Veröffentlichungstag der Anmeldung: **16.09.2009**
(21) Anmeldenummer: 08009019.4
(22) Anmeldetag: 15.05.2008
(51) Int. Cl.: B68C 1/02, B68C 1/04

(54) **Sattelbaum**

(30) Priorität: 10.03.2008 DE 202008003409 U
(71) Anmelder: design & technik saddlery GmbH, 83629 Weyarn (DE)
(72) Erfinder: Conzet-Liu, Chumei, 83629 Weyarn (DE); Conzet, Hjalmar, 83629 Weyarn (DE)
(74) Vertreter: Paustian, Othmar

(57) **Zusammenfassung**

Bei einem Sattelbaum (1) mit einem Sattelbaumgerüst (2), das einen Sitzabschnitt (4) und einen sich daran anschließenden Stegabschnitt (5) aufweist, der sich im auf den Rücken eines Reittieres aufgelegten Zustand zu dessen Widerrist hin erstreckt, wobei das Sattelbaumgerüst aus einem Kunststoff mit einem vorgegebenen Härtegrad gebildet ist und wobei in der Sitzfläche eine Aussparung (6) vorhanden ist, die von einer Sitzeinlage (3) überdeckt ist, die weicher ausgebildet ist als das Sattelbaumgerüst, ist die Sitzeinlage als einteilige Formschale aus Kunststoff gebildet und ihre Weichheit im wesentlichen durch die Biegeweichheit der Formschale bestimmt.

## Beschreibung

Die Erfindung bezieht sich auf einen Sattelbaum mit einem Sattelbaumgerüst, das einen Sitzabschnitt und einen sich daran anschließenden Stegabschnitt aufweist, der sich im auf den Rücken des Reittieres aufgelegten Zustand zu dessen Widerrist hin erstreckt, wobei das Sattelbaumgerüst aus einem Kunststoff mit einem vorgegebenen Härtegrad gebildet ist und wobei in der Sitzfläche eine Aussparung vorhanden ist, die von einer Sitzeinlage überdeckt ist, die weicher ausgebildet ist als das Sattelbaumgerüst.

Ein solcher Sattelbaum ist beispielsweise aus DE 299 15 679 U1 oder EP 1081092 A2 bekannt. Bei diesen Sattelbäumen wird die Aussparung von einem Polsterkissen überbrückt. Dieses kann aus zwei miteinander versteppten Leder- oder Kunstlederblättern bestehen, zwischen die herkömmliches Polstermaterial, wie z.B. Schaumstoff, Wolle, Filz oder auch ein Gel eingebracht ist. Das Polsterkissen kann auch aus Gurten, Gummibändern, einem Gummigewebe, einer Gummiplatte oder von einer Schaumstoffauflage gebildet sein. Die Herstellung dieser vorbekannten, insbesondere der mehrteiligen Polsterkissen ist relativ aufwändig. Zudem benötigen sie in Dickenrichtung einen erheblichen Platz, um eine ausreichende Querschnittsdicke zur Ausbildung der Polstereigenschaften bereitzustellen. Darüber hinaus ist die Ausbildung gewünschter individueller Passformen nur mit hohem Aufwand, wenn überhaupt, möglich.

Aus DE 296 14 476 U1 ist ein Sattelpolsterungsteil für Reitsättel bekannt, das auf die gesamte Oberfläche eines Sattelbaums aufgelegt wird. Dieses Sattelpolsterungsteil weist einen Sitzabschnitt auf, in dem eine flache Mulde mit einer Tiefe zwischen 3 und 10 mm ausgebildet ist, in der wiederum ein Polsterungseinsatz eingelegt ist. Das Sattelpolsterungsteil kann aber auch im Sitzbereich einen an der Unterseite angeklebten Polsterkörper aufweisen, der in einer entsprechenden Vertiefung des Sattelbaums aufgenommen wird. Auch diese Lösungen sind mit einem erheblichen Fertigungsaufwand verbunden.

Demgegenüber liegt die Aufgabe der Erfindung darin, einen gattungsgemäßen Sattelbaum so zu verbessern, dass er kostengünstiger und dabei mit genauer Passform gefertigt werden kann.

Erfindungsgemäß wird diese Aufgabe bei einem Sattelbaum der eingangs genannten Art dadurch gelöst, dass die Sitzeinlage als einteilige Formschale aus Kunststoff gebildet und ihre Weichheit im wesentlichen durch die Biegeweichheit der Formschale bestimmt ist.

Der Ausdruck "im wesentlichen durch die Biegeweichheit" will besagen, dass die Druckfestigkeit über die Wandstärke der Formschale so groß ist, dass sich die Wand der Formschale unter Gebrauchslast nicht merklich zusammendrückt, sich die Wandstärke also nicht merklich verringert - im Gegensatz zu den dicken Polsterkissen aus dem Stand der Technik. Dabei sind (entsprechend der Elastizitätstheorie) selbstverständlich auch bei einem erfindungsgemäßen Sattelbaum Zusammendrückungen unter einer aufgebrachten Last vorhanden, jedoch sind sie für die Weichheit der Sitzfläche nicht relevant. Diese Weichheit wird erfindungsgemäß durch die Biegeweichheit bzw. Biegefestigkeit, d.h. durch die Durchbiegung der Formschale bestimmt.

Durch die erfindungsgemäßen Maßnahmen kann die Sitzeinlage in der gleichen Weise hergestellt werden wie das Sattelbaumgerüst, so dass hier nicht mehrere Arten von Fertigungsanlagen notwendig sind. Dabei kann durch entsprechende Ausbildung der Fertigungsformen, beispielsweise der Spritzgussformen, jede beliebige Passform ausgebildet werden. Da die Weichheit der Sitzeinlage im wesentlichen durch die Biegeweichheit der Formschale bestimmt ist, kann die Sitzeinlage hinsichtlich ihrer Festigkeit einerseits so eingestellt werden, dass sie selbsttragend ist, also zur Tragfähigkeit keine Unterstützung in der Sitzfläche benötigt. Andererseits kann bei ausreichender Tragfähigkeit die Durchbiegungsfähigkeit der Formschale mittels entsprechender Wahl der Shore-Werte so eingestellt werden, dass die gewünschte Weichheit der Sitzfläche erzielt wird.

Vorzugsweise ist die Schale an dem Sattelbaumgerüst lösbar befestigt. Hierfür können sämtliche geeigneten Befestigungsmittel verwendet werden, wie beispielsweise Schrauben und Klemmen. Es ist jedoch auch denkbar, dass die Formschale mit dem Sattelbaumgerüst dauerhaft verbunden ist, z.B. mittels Nieten oder Verklebung.

In günstiger Weiterbildung der Erfindung ist die Formschale aus Polyurethanen und besonders bevorzugt aus thermoplastischen Polyurethanen gebildet. Diese Werkstoffe lassen sich leicht verarbeiten und sind formstabil sowie in ihren Eigenschaften dauerhaft beständig.

Vorteilhafterweise weist die Formschale eine Shore-Härte im Bereich von 40-70 auf. Mit diesem Shore-Härte-Bereich können die weitaus überwiegend gewünschten Bereiche an Biegeweichheit der Formschale eingestellt werden.

In einer bevorzugten Ausführungsform der Erfindung erstrecken sich die Aussparung und die Formschale bis in den Stegabschnitt hinein. Auf diese Weise kann eine gewünschte Passform noch genauer ausgebildet werden.

Bevorzugt sind in der Formschale Öffnungen ausgebildet. Hierdurch sind beträchtliche Materialeinsparungen möglich.

Die Erfindung wird nachfolgend anhand der Zeichnungen beispielshalber noch näher erläutert. Es zeigen:
- Figur 1: in einer perspektivischen Darstellung eine Explosions- darstellung einer Ausführungsform eines erfindungsgemä- ßen Sattelbaums;
- Figur 2: in perspektivischer Darstellung den Sattelbaum aus Fi- gur 1 im zusammengebauten Zustand und
- Figur 3: einen Längsschnitt durch den Sattelbaum aus Figur 2, längs Linie III - III, wobei nur die geschnittenen Flä- chen dargestellt sind.

Das in den Figuren dargestellte Ausführungsbeispiel eines erfindungsgemäßen Sattelbaums 1 weist ein Sattelbaumgerüst 2 und eine Sitzeinlage 3 auf.

Das Sattelbaumgerüst 2 ist aus einem Sitzabschnitt 4 und einem sich daran anschließenden Stegabschnitt 5 gebildet. Wenn der Sattelbaum 1 bzw. der den Sattelbaum 1 enthaltende Reitsattel auf den Rücken eines Reittieres aufgelegt ist, erstreckt sich der Stegabschnitt 5 zum Widerrist des Reittieres hin. Das Sattelbaumgerüst 2 ist aus einem Kunststoff mit einem vorgegebenen Härtegrad gebildet, der so eingestellt ist, dass das Sattelbaumgerüst 2 verformungssteif ist.

Im Sitzabschnitt 4 bzw. in der Sitzfläche des Sattelbaumgerüsts 2 ist eine Aussparung 6 ausgebildet, die sich bis in den Stegabschnitt 5 hinein erstreckt und von der Sitzeinlage 3 vollständig überdeckt bzw. überspannt ist. Die Sitzeinlage 3 ist an den Rändern 7 der Aussparung 6 lösbar mit dem Sattelbaumgerüst 2 verbunden, beispielsweise über Stifte 8 oder Schrauben am Rand 7 der Aussparung 6, die in entsprechende Löcher 9 auf dem Rand 10 der Sitzeinlage 3 eingreifen. Jedoch kann die Sitzeinlage 3 auch dauerhaft mit dem Sattelbaumgerüst 2 verbunden sein, beispielsweise mittels Nieten oder Verkleben.

Die Sitzeinlage 3 ist eine einteilige Formschale aus thermoplastischem Polyurethan. Sie ist als Spritzguss-Formteil mit einem Vollquerschnitt 11 hergestellt. Der Härtegrad des Kunststoffs ist so eingestellt, dass die gewünschte Weichheit der Sitzeinlage, beispielsweise in Shore-Härte gemessen, erzielt wird. Vorzugsweise liegt die Shore-Härte im Bereich von 40-70. Mit diesem Shore-Härte-Bereich wird zum einen eine ausreichende Tragfestigkeit für die Formschale 3 erzielt, so dass sie sich selbst trägt und keine Unterstützung in der Schalenfläche benötigt. Zum anderen bewirkt dieser Shore-Härte-Bereich eine ausreichende Durchbiegungsfähigkeit, d.h. eine ausreichend große Biegeweichheit bzw. geringe Biegefestigkeit, die die gewünschte Weichheit der Sitzfläche bewirkt.

Die Form der Formschale 3 ist der individuell gewünschten Passform des Reitsportlers angepasst. Wenn die Formschale 3 lösbar am Sattelbaumgerüst 2 befestigt ist, kann ein Sattel relativ leicht an unterschiedliche Benutzer hinsichtlich Passform und gewünschter Weichheit des Sitzes angepasst werden.

## Patentansprüche

1. Sattelbaum mit einem Sattelbaumgerüst, das einen Sitzabschnitt und einen sich daran anschließenden Stegabschnitt aufweist, der sich im auf den Rücken eines Reittieres aufgelegten Zustand zu dessen Widerrist hin erstreckt, wobei das Sattelbaumgerüst aus einem Kunststoff mit einem vorgegebenen Härtegrad gebildet ist und wobei in der Sitzfläche eine Aussparung vorhanden ist, die von einer Sitzeinlage überdeckt ist, die weicher ausgebildet ist als das Sattelbaumgerüst, **dadurch gekennzeichnet, dass** die Sitzeinlage (3) als einteilige Formschale aus Kunststoff gebildet und ihre Weichheit im wesentlichen durch die Biegeweichheit der Formschale (3) bestimmt ist.

2. Sattelbaum nach Anspruch 1,
**dadurch gekennzeichnet, dass** die Formschale (3) an dem Sattelbaumgerüst (2) lösbar befestigt ist.

3. Sattelbaum nach Anspruch 1 oder 2,
**dadurch gekennzeichnet, dass** die Formschale (3) aus Polyurethanen gebildet ist.

4. Sattelbaum nach Anspruch 3,
**dadurch gekennzeichnet, dass** die Formschale (3) aus thermoplastischen Polyurethanen gebildet ist.

5. Sattelbaum nach einem der vorhergehenden Ansprüche,
**dadurch gekennzeichnet, dass** die Formschale (3) eine Shore-Härte im Bereich von 40-70 aufweist.

6. Sattelbaum nach einem der vorhergehenden Ansprüche,
**dadurch gekennzeichnet, dass** die Aussparung (6) und die Formschale (3) sich bis in den Stegabschnitt (5) hinein erstrecken.

7. Sattelbaum nach einem der vorhergehenden Ansprüche,
**dadurch gekennzeichnet, dass** in der Formschale (3) Öffnungen ausgebildet sind.
